# EUROPÄISCHE PATENTANMELDUNG

(11) **EP 4 663 889 A1**
(43) Veröffentlichungstag der Anmeldung: **17.12.2025**
(21) Anmeldenummer: 25180680.8
(22) Anmeldetag: 04.06.2025
(51) Int. Cl.: E06B 3/263

(54) **PROFILANORDNUNG ZUM AUSBILDEN EINER RAHMENKONSTRUKTION MIT EINER ISOLIERANORDNUNG SOWIE ISOLIERANORDNUNG ZUM THERMISCHEN TRENNEN EINES ERSTEN UND ZWEITEN PROFILS EINER PROFILANORDNUNG**

(30) Priorität: 12.06.2024 DE 102024116511
(71) Anmelder: Hydro Building Systems Lüdenscheid GmbH, 58511 Lüdenscheid (DE)
(72) Erfinder: Volkelt, Thomas, Hagen (DE); Heller, Kay, Lüdenscheid (DE)
(74) Vertreter: Meissner Bolte Partnerschaft mbB

(57) **Zusammenfassung**

Die Erfindung betrifft eine Profilanordnung (1) insbesondere zum Ausbilden einer Rahmenkonstruktion vorzugsweise einer Tür-, Fenster- oder Dachanordnung, wobei die Profilanordnung (1) ein erstes Profil (2) aus einem Leichtmetall, ein zweites Profil (3) aus einem Leichtmetall und eine Isolieranordnung (4) aus einem Kunststoffmaterial aufweist. Dabei verbindet die Isolieranordnung (4) das erste Profil (2) mit dem zweiten Profil (3) bei gleichzeitiger Vermeidung einer Wärmebrücke. Erfindungsgemäß ist insbesondere vorgesehen, dass im Rahmen eines Recycling-Prozesses die Isolieranordnung (4) zumindest im Wesentlichen von dem ersten Profil (2) und/oder dem zweiten Profil (3) trennbar ist, wobei die Isolieranordnung (4) mindestens einen Isolierstegbereich (5) aufweist, welcher über einen ersten Endbereich mit dem ersten Profil (2) und über einen zweiten Endbereich mit dem zweiten Profil (3) verbunden ist, wobei in einem Bereich des ersten Endbereichs und/oder des zweiten Endbereichs des mindestens einen Isolierstegbereichs (5) mindestens eine Sollbruchstelle (7) ausgeführt ist.

## Beschreibung

Die vorliegende Erfindung betrifft insbesondere eine neuartige Profilanordnung zum Ausbilden einer Rahmenkonstruktion, vorzugsweise einer Tür-, Fenster- oder Dachanordnung, wobei die Profilanordnung insbesondere unter dem Gesichtspunkt der Nachhaltigkeit entwickelt wurde.

Der Bausektor zählt weltweit zu den ressourcenintensivsten Wirtschaftssektoren. Für den Bau von Gebäuden und Infrastrukturen werden große Mengen mineralischer Rohstoffe, wie Steine, Ziegel, Zement und Asphalt, benötigt. Auch für den Fassadenbau ist insbesondere Aluminium unverzichtbar. Die meisten der vom Bausektor verwendeten Materialien werden in der Natur abgebaut und wachsen nicht nach.

Von daher ist Recycling ein wichtiger Schritt, um die Ressourcenentnahme und die damit verbundenen Umweltfolgen nachhaltig zu reduzieren. Besonders im rohstoffarmen Deutschland findet sich in Bauabfällen ein enormes Potenzial an hochwertigen Rohstoffen. Dabei besteht ein Bedürfnis, die Rohstoffe kostengünstig zurückzugewinnen, insbesondere möglichst sortenrein, damit die Rohstoffe wieder veredelt werden können, so dass sie hinsichtlich der Qualität mit dem Ausgangsmaterial vergleichbar sind.

Aluminium ist ein im Bereich des Fenster- und Fassadenbaus oft genutzter Rohstoff. Durch seine guten technischen Eigenschaften, wie Langlebigkeit, geringes Gewicht und Verschleißfestigkeit, wird Aluminium immer häufiger eingesetzt. Die Herstellung von Aluminium ist jedoch sehr energieintensiv. Beim Recyceln von Primäraluminium kann der hohe Energieverbrauch, der bei der Herstellung von Produkten mit dem Primärrohstoff entsteht, um ca. 95% gesenkt werden, ebenso wie der CO2-Ausstoß.

Obwohl ca. 96% des anfallenden Aluminiumschrotts aus dem Bauwesen in den Verwertungskreislauf zurückkommen, wird für Produkte im Bauwesen oft Primäraluminium verwendet.

Das liegt zum einen daran, dass es viele verschiedene Aluminiumlegierungen gibt, die je nach Einsatzort und Anforderungen benötigt werden.

Zum anderen liegt häufig der Aluminiumschrott nicht sortenrein vor, sondern ist insbesondere mit Kunststoff vermischt, wobei der Kunststoff beispielsweise aus Isolierstegen hervorgegangen ist.

Aus dem Stand der Technik ist es bekannt, insbesondere Aluminium-Verbundprofile für Fenster- und Türrahmen wegen der guten Wärmeleitfähigkeit des Aluminiumwerkstoffs mittels Isolierstegen thermisch zu trennen, um die Entstehung von Kondenswasser auf der Innenschale und Wärmebrücken zu vermeiden. Die Isolierstege trennen die Profilkammern des Verbundprofils thermisch, während sie andererseits eine mechanische Verbindung zwischen einer außenseitigen Profilkammer und einer innenseitigen Profilkammer des Verbundprofils bilden. Dabei ist es bekannt, die Isolierstege an ihren den Profilkammern zugewandten Enden in hinterschnittenen Nuten der Profilkammern kraftschlüssig festzulegen.

Durch diese Verbindung zwischen den Isolierstegen und den Profilkammern ergibt sich eine mechanische Verbindung der Profilkammern mit dem Isoliersteg, welche zumindest in Längsrichtung des Verbundprofils schubfest ist. Die schubfeste mechanische Verbindung in Längsrichtung des Verbundprofils zwischen den Isolierstegen und den Profilkammern nimmt beim Angriff von statischen oder dynamischen Lasten, z.B. Windstößen, die resultierenden Schubkräfte auf und wirkt somit einer Durchbiegung des Verbundprofils entgegen.

Wärmegedämmte Verbundprofile für Fenster-, Türen- oder Fassadenelemente sind allgemein im Stand der Technik bekannt. Typische Verbundprofile dieser Art weisen zwei Metallprofile auf, die durch ein oder mehrere Kunststoff-Isolierstege verbunden und thermisch getrennt sind. Vorzugsweise sind die Metallprofile aus Aluminum oder anderen Leichtmetallen.

FIG. 1 zeigt beispielhaft einen Ausschnitt eines solchen Verbundprofils 101 in einer Querschnittsansicht senkrecht zu einer Längsrichtung des Verbundprofils 101.

Bei dem Verbundprofil 101 sind zwei Aluminiumprofile 102, 103 durch zwei Isolierstege 104 miteinander verbunden und thermisch voneinander getrennt.

Die Isolierstege 104 und die Aluminiumprofilteile 102, 103 sind durch Einrollen miteinander verbunden. Zum Einrollen weisen die Isolierstege 104 jeweils einen Isolierstegkörper auf, der an seinen in Querrichtung (Breitenrichtung) senkrecht zur Längsrichtung befindlichen Außenseiten als Einrollköpfe ausgebildete Längsränder aufweist. Die Einrollköpfe weisen eine im Wesentlichen trapezförmige Querschnittsform auf, die im Wesentlichen komplementär zu der Form einer in den Aluminiumprofilteilen gebildeten Nut ist. Die Nut wird begrenzt von einem auch als Amboss bezeichneten Steg und einem auch als Einrollhammer bezeichneten Steg.

Der als Einrollhammer bezeichnete Steg wird durch plastische Verformung durch Rollen aus einer in FIG. 1 nicht gezeigten Stellung verformt (=Einrollen). Dadurch wird eine in Längsrichtung schubfeste Verbindung hergestellt, ggf. unterstützt durch eine Rändelung von Anlagenflächen. Gleichzeitig werden die Aluminiumprofilteile 102, 103 in Querrichtung (Breiten- und Höhenrichtung) relativ zueinander positioniert und thermisch getrennt.

Dieser allgemein aus dem Stand der Technik bekannte und übliche Vorgang zum Ausbilden einer entsprechenden thermisch getrennten Profilanordnung 101 hat Nachteile im Hinblick auf ein angestrebtes hochwertiges Recycling insbesondere der Metallprofile 102, 103 der Profilanordnung 101, da sich die schubfest verbundenen Isolierstege 104 - wenn überhaupt - nur mit erhöhtem Aufwand von den Metallprofilen 102, 103 trennen lassen.

Bei dem Rückbau einer Fassade eines Gebäudes ist üblicherweise somit ein selektiver Rückbau nicht möglich, da in der Regel die Isolierstege untrennbar mit den Profilen der rückzubauenden Fassade verbunden sind. Von daher ist nur ein teilselektiver Rückbau anwendbar, mit der Folge, dass die dabei anfallenden Abbruchabfallfraktionen vermischt sind.

In der Regel liegt ein heterogenes Gemisch aller beim Fassadenbau anfallender Baustoffe der vormaligen Fassade vor. Hierbei handelt es sich insbesondere um Kunststoff, Aluminium und ggf. Glas. Die Vermischung dieser Abbruchabfälle ist im Hinblick auf die Entsorgung sehr ungünstig. Für die Entsorgung fallen höhere Kosten an, da das Materialgemisch üblicherweise in einer Sortieranlage getrennt werden muss.

Nachteilig ist auch, dass das Materialgemisch oft durch Schad- und Störstoffe aus einzelnen Bauteilen verunreinigt ist, die sich durch eine nachträgliche Sortierung kaum entfernen lassen. Eine hochwertige Verwertung der Abbruchabfälle ist somit stark eingeschränkt.

Auf Grundlage dieser Problemstellung liegt somit der Erfindung insbesondere die Aufgabe zu Grunde, eine Profilanordnung der zuvor beschriebenen Art anzugeben, wobei allerdings beim Rückbau der Profilanordnung ein hochwertiges Recycling ohne eine aufwendige nachträgliche Sortierung möglich ist.

Insbesondere soll eine Profilanordnung zum Ausbilden einer Rahmenkonstruktion, vorzugsweise einer Tür-, Fenster- oder Dachanordnung angegeben werden, welche einen selektiven Rückbau mit einer möglichst sortenreinen Verwertung und Beseitigung der anfallenden Abbruchabfälle ermöglicht.

Diese Aufgabe wird erfindungsgemäß durch den Gegenstand des unabhängigen Patentanspruchs 1 gelöst, wobei vorteilhafte Weiterbildungen der Erfindung in den entsprechenden abhängigen Patentansprüchen angegeben sind.

Insbesondere betrifft die vorliegende Erfindung allgemein ein Kunststoffprofil für ein Metall-Kunststoff-Verbundprofil. Im Einzelnen betrifft die Erfindung insbesondere ein Kunststoffprofil zum mechanischen Verbinden eines innenseitigen Profils mit einem außenseitigen Profil.

Darüber hinaus betrifft die Erfindung ein Verbundprofil bestehend aus einem innenseitigen und einem außenseitigen Profil sowie einem Kunststoffprofil, sowie einem Fenster- oder Türrahmen, welcher aus dem erfindungsgemäßen Verbundprofil gefertigt ist.

Insbesondere betrifft die Erfindung eine Profilanordnung vorzugsweise zum Ausbilden einer Rahmenkonstruktion, beispielsweise einer Tür-, Fenster- oder Dachanordnung, wobei die Profilanordnung ein erstes innenseitiges Profil insbesondere aus Leichtmetall, wie Aluminium, und ein zweites außenseitiges Profil ebenfalls insbesondere aus einem Leichtmetall, vorzugsweise Aluminium, aufweist.

Die Profilanordnung umfasst ferner eine Isolieranordnung insbesondere aus einem Kunststoffmaterial, welche das erste Profil mit dem zweiten Profil bei gleichzeitiger Vermeidung oder zumindest Reduzierung einer Wärmebrücke verbindet.

Erfindungsgemäß ist insbesondere vorgesehen, dass im Rahmen eines Recycling-Prozesses die Isolieranordnung zumindest im Wesentlichen von dem ersten Profil und/oder dem zweiten Profil trennbar ist.

Zur Realisierung der Erfindung ist insbesondere vorgesehen, dass die Isolieranordnung mindestens einen sich von dem ersten Profil in Richtung des zweiten Profils erstreckenden Isolierstegbereich aufweist, welcher einen dem ersten Profil zugewandten ersten Endbereich aufweist, der mit dem ersten Profil, insbesondere über eine hinterschnittene Nut des ersten Profils, kraft- und/oder formschlüssig verbunden ist. Der Isolierstegbereich weist ferner einen dem zweiten Profil zugewandten zweiten Endbereich auf, der mit dem zweiten Profil, insbesondere über eine hinterschnittene Nut des zweiten Profils, kraft- und/oder formschlüssig verbunden ist.

Damit der Isolierstegbereich bzw. die Isolieranordnung im Rahmen eines Recycling-Prozesses in einer besonders leicht zu realisierenden aber dennoch effektiven Weise von dem ersten und/oder dem zweiten Profil getrennt werden kann, ist in diesem Zusammenhang insbesondere vorgesehen, dass in einem Bereich des ersten Endbereichs und/oder in einem Bereich des zweiten Endbereichs des mindestens einen sich von dem ersten Profil in Richtung des zweiten Profils erstreckenden Isolierstegbereichs der Isolieranordnung mindestens eine Sollbruchstelle ausgeführt ist.

Denkbar in diesem Zusammenhang ist es insbesondere, dass der mindestens eine Isolierstegbereich der Isolieranordnung an seinem ersten und zweiten Endbereich jeweils einen sich senkrecht zu der Erstreckungsrichtung des mindestens einen Isolierstegbereichs erstreckenden Stegbereich aufweist, welcher ausgebildet ist, in eine Nut des ersten bzw. zweiten Profils einzugreifen und dort eine form- und/oder kraftschlüssige Verbindung auszubilden.

Hierzu kann zum Ausbilden der kraft- und/oder formschlüssigen Verbindung des in die Nut des ersten bzw. zweiten Profils eingreifenden Stegbereichs der Isolieranordnung mindestens ein die Nut des ersten bzw. zweiten Profils ausbildender Stegbereich vorzugsweise plastisch verformt werden.

Alternativ oder zusätzlich hierzu ist es denkbar, dass zum Ausbilden einer form- und/oder kraftschlüssigen Verbindung des in die Nut des ersten bzw. zweiten Profils eingreifenden Stegbereichs der Isolieranordnung mindestens ein Sicherungselement, insbesondere in Gestalt eines Gewindestifts, einer Schraube oder eines Bolzens, in die Nut des ersten bzw. zweiten Profils eingebracht ist.

Selbstverständlich sind auch andere Verbindungstechniken möglich, beispielsweise durch die Verwendung eines Klebstoffs.

Die mindestens eine Sollbruchstelle ist insbesondere ausgebildet, bei Einwirken oder bei Überschreiten eines Betrags einer insbesondere vorab festgelegten oder festlegbaren Kraftkomponente senkrecht zu der Erstreckungsrichtung des mindestens einen Isolierstegbereichs der Isolieranordnung zu versagen und dadurch eine kraftschlüssige Verbindung zwischen dem ersten und/oder zweiten Endbereich des Isolierstegbereichs der Isolieranordnung und einem mittleren Bereich des Isolierstegbereichs der Isolieranordnung zwischen dem ersten und dem zweiten Endbereich des Isolierstegbereichs der Isolieranordnung aufzuheben.

Vorzugsweise ist die Kraftkomponente senkrecht zu der Erstreckungsrichtung des mindestens einen Isolierstegbereichs der Isolieranordnung derart vorab festgelegt, dass die zum Versagen der mindestens einen Sollbruchstelle des mindestens einen Isolierstegbereichs der Isolieranordnung notwendige Mindestkraftkomponente nicht während einer bestimmungsgemäßen Anwendung der Profilanordnung auftritt, insbesondere nicht auftritt aufgrund einer thermisch bedingten unterschiedlichen Ausdehnung, insbesondere Längenausdehnung, des ersten und zweiten Profils.

Um zu erreichen, dass nach Ansprechen der Sollbruchstelle möglichst viel Material der Isolieranordnung von den beiden Profilen der Profilanordnung getrennt wird, ist die mindestens eine Sollbruchstelle vorzugsweise in unmittelbarer Nähe des ersten und/oder zweiten Endbereichs des Isolierstegbereichs der Isolieranordnung in dem mindestens einen Isolierstegbereich der Isolieranordnung ausgebildet.

Gemäß einer bevorzugten Realisierung der erfindungsgemäßen Profilanordnung ist vorgesehen, dass die Isolieranordnung einen ersten sich zumindest teil- oder bereichsweise zumindest im Wesentlichen senkrecht zu der Erstreckungsrichtung des mindestens einen Isolierstegbereichs erstreckenden Wandbereich am ersten Endbereich des mindestens einen Isolierstegbereichs und einen zweiten sich zumindest teil- oder bereichsweise zumindest im Wesentlichen senkrecht zu der Erstreckungsrichtung des mindestens einen Isolierstegbereichs erstreckenden Wandbereich am zweiten Endbereich des mindestens einen Isolierstegbereichs aufweist, welche über einen beabstandet von dem mindestens einen Isolierstegbereich verlaufenden Wandbereich derart miteinander verbunden sind, dass von dem mindestens einen Isolierstegbereich, dem ersten und zweiten Wandbereich und dem den ersten und zweiten Wandbereich verbindenden Wandbereich ein Innenraumbereich der Isolieranordnung begrenzt wird.

Bei dieser Ausführungsform ist die Isolieranordnung somit insbesondere als ein Kunststoffhohlprofil ausgeführt.

Zur verbesserten thermischen Trennung ist insbesondere vorgesehen, dass zumindest teil- oder bereichsweise in dem Innenraumbereich der Isolieranordnung ein Isoliermaterial, insbesondere ein Schaummaterial, aufgenommen ist.

Die Isolieranordnung und insbesondere die Isolieranordnung in Gestalt eines Kunststoffhohlprofils, ist vorzugsweise als ein einstückiges Kunststoff-Bauteil ausgeführt, welches in einem Spritzverfahren gebildet sein kann.

Alternativ oder zusätzlich zum Einbringen eines Isoliermaterials in den Innenraumbereich der Isolieranordnung ist es denkbar, dass in dem Innenraumbereich der Isolieranordnung mindestens ein sich senkrecht zu der Erstreckungsrichtung des mindestens einen Isolierstegbereichs verlaufender Zwischensteg ausgebildet ist, insbesondere integral ausgebildet ist.

Dabei kann der mindestens eine Zwischensteg in dem Innenraumbereich der Isolieranordnung den mindestens einen Isolierstegbereich mit dem den ersten und zweiten Wandbereich verbindenden Wandbereich verbinden.

Um eine möglichst einfach zu realisierende aber dennoch sichere Verbindung mit den beiden Profilen herstellen zu können, ist bei Ausführungsvarianten der insbesondere als Kunststoffhohlprofil ausgeführten Isolieranordnung vorgesehen, dass an dem ersten und/oder zweiten Wandbereich der Isolieranordnung mindestens ein sich senkrecht zu der Erstreckungsrichtung des mindestens einen Isolierstegbereichs erstreckender Stegbereich vorzugsweise integral ausgebildet ist, welcher ausgeführt ist, in eine Nut des ersten bzw. zweiten Profils einzugreifen und dort eine form- und/oder kraftschlüssige Verbindung auszubilden.

Im Hinblick auf die Sollbruchstelle ist bei der als Kunststoffhohlprofil ausgeführten Variante der Isolieranordnung insbesondere vorgesehen, dass die mindestens eine Sollbruchstelle zwischen dem sich senkrecht zu der Erstreckungsrichtung des mindestens einen Isolierstegbereichs erstreckenden Stegbereich und dem ersten Wandbereich bzw. zwischen dem sich senkrecht zu der Erstreckungsrichtung des mindestens einen Isolierstegbereichs erstreckenden Stegbereich und dem zweiten Wandbereich der Isolieranordnung ausgebildet ist.

Grundsätzlich ist im Hinblick auf die mindestens eine Sollbruchstelle vorgesehen, dass die mindestens eine Sollbruchstelle derart ausgeführt ist, dass bei einem Versagen der Sollbruchstelle der sich senkrecht zu der Erstreckungsrichtung des mindestens einen Isolierstegbereichs erstreckende Stegbereich von dem mindestens einen Isolierstegbereich getrennt wird.

Die Erfindung betrifft ferner eine Isolieranordnung zum Ausbilden einer Profilanordnung der zuvor genannten Art. Die Isolieranordnung dient zum thermischen Trennen eines ersten Profils von einem zweiten Profil der Profilanordnung, wobei die Isolieranordnung vorzugsweise als ein Kunststoffhohlprofil ausgeführt ist und mindestens einen ersten Stegbereich aufweist, welcher ausgebildet ist, in eine Nut des ersten Profils einzugreifen und dort eine form- und/oder kraftschlüssige Verbindung auszubilden, wobei der mindestens eine erste Stegbereich über eine Sollbruchstelle mit dem Kunststoffhohlprofil der Isolieranordnung verbunden ist.

Nachfolgend wird unter Bezugnahme auf die beiliegenden Zeichnungen die Erfindung näher beschrieben.

Es zeigen:
- FIG. 1: schematisch und in einer Schnittansicht eine allgemein aus dem Stand der Technik bekannte Profilanordnung;
- FIG. 2: jeweils schematisch Schnittansichten einer ersten exemplarischen Ausführungsform der erfindungsgemäßen und als Flügelprofil ausgeführten Profilanordnung;
- FIG. 3: jeweils schematisch Schnittansichten einer zweiten exemplarischen Ausführungsform der als Rahmenprofil ausgeführten Profilanordnung;
- FIG. 4: schematisch und in einer Schnittansicht eine aus dem Stand der Technik bekannte Flügelrahmenkonstruktion; und
- FIG. 5: schematisch und in einer Schnittansicht die Flügelrahmenkonstruktion gemäß FIG. 4 mit der erfindungsgemäßen Isolieranordnung.

FIG. 1 zeigt eine Schnittansicht einer allgemein aus dem Stand der Technik bekannten Ausführungsform einer Profilanordnung 101, welche ein inneres Profil 102 und ein äußeres Profil 103 aufweist, die mittels zweier Isolierstege 104 miteinander verbunden sind, wobei das innere sowie das äußere Profil 102, 103 aus einem gut wärmeleitfähigen Leichtmetall, wie z.B. stranggepresstem Aluminium, gebildet sind.

Um einen Wärmeübertritt durch die Wärmeleitung zwischen dem inneren Profil 102 und dem äußeren Profil 103 weitgehend zu unterbinden, sind die Isolierstege 104, welche zwischen dem inneren Profil 102 und dem äußeren Profil 103 eine feste Verbindung herstellen und somit in direktem Kontakt mit den Profilen 102, 103 stehen, aus einem die Wärme schlecht leitenden Material, vorzugsweise Kunststoff gebildet.

Die Bezeichnungen "inneres Profil 102" bzw. "äußeres Profil 103" beziehen sich dabei auf die Anordnung und Ausrichtung des jeweiligen Profils 102, 103 in Einbaulage, d.h. nach erfolgter Montage der Profile 102, 103, beispielsweise an einer Gebäudefassade.

Je nach Witterungsbedingungen kann daher der Wärmegradient zwischen dem äußeren Profil 103 und dem inneren Profil 102 positiv, aber auch negativ ausfallen, d.h. ein gegenüber dem inneren Profil 102 kälteres äußeres Profil 103 ist z.B. im Winter ebenso denkbar wie der umgekehrte Fall im Sommer. Gleichwohl vermögen es die wenig wärmeleitend ausgebildeten Isolierstege 104, den wärmeleitungsbedingten Wärmeübertritt zwischen dem inneren Profil 102 und dem äußeren Profil 103 sowohl in die eine als auch in die andere Richtung weitgehend zu unterbinden.

Die Isolierstege 104 bei der in FIG. 1 gezeigten und aus dem Stand der Technik allgemein bekannten Profilanordnung 101 sind unlösbar mit den entsprechenden Profilen 102, 103 verbunden. Dies erschwert ein hochwertiges Recycling beim Rückbau der Profilanordnung 101.

In FIG. 2 ist schematisch eine exemplarische Ausführungsform der erfindungsgemäßen Profilanordnung 1 gezeigt. Hierbei handelt es sich um eine als Flügelprofil ausgeführte Profilanordnung 1.

Wie auch die in FIG. 1 gezeigte und aus dem Stand der Technik bekannte Profilanordnung 101 setzt sich die in FIG. 2 gezeigte Profilanordnung 1 aus einem äußeren Profil 3 und einem inneren Profil 2 zusammen. Für eine thermische Trennung der beiden Profile 2, 3 und zum Ausbilden einer schubfesten Verbindung dazwischen, kommen jedoch nicht zwei Isolierstege 104 zum Einsatz, sondern eine insbesondere als Kunststoffhohlprofil ausgeführte Isolieranordnung 4.

Die Isolieranordnung 4 weist einen sich von dem ersten Profil 2 in Richtung des zweiten Profils 3 erstreckenden Isolierstegbereich 5 auf. Ein erster Endbereich des Isolierstegbereichs 5, der dem ersten Profil 2 zugewandt ist, ist über eine hinterschnittene Nut 6 des ersten Profils 2 kraft- und/oder formschlüssig mit dem ersten Profil 2 verbunden.

Der Isolierstegbereich 5 weist ferner einen dem zweiten Profil 3 zugewandten zweiten Endbereich auf, der mit dem zweiten Profil 3 über eine hinterschnittene Nut 6 des zweiten Profils 3 kraft- und/oder formschlüssig verbunden ist.

Dabei ist vorgesehen, dass in dem Isolierstegbereich 5 jeweils am ersten und am zweiten Endbereich eine Sollbruchstelle 7 ausgeführt ist.

Im Einzelnen ist sowohl an dem ersten als auch an dem zweiten Endbereich des Isolierstegbereichs 5 jeweils ein sich senkrecht zu der Erstreckungsrichtung des Isolierstegbereichs 5 erstreckender Stegbereich 11 vorgesehen, welcher ausgebildet ist, in eine Nut 12 des ersten bzw. zweiten Profils 2, 3 einzugreifen und dort die bereits genannte form- und/oder kraftschlüssige Verbindung auszubilden.

Hierzu kann die Nut 12 des ersten bzw. zweiten Profils 2, 3 und insbesondere ein die Nut 12 ausbildender Stegbereich plastisch verformt werden.

Alternativ hierzu ist es aber auch denkbar, zum Ausbilden der form- und/oder kraftschlüssigen Verbindung des in die Nut 12 des ersten bzw. zweiten Profils 2, 3 eingreifenden Stegbereichs 11 der Isolieranordnung 4 ein Sicherungselement, insbesondere in Gestalt eines Gewindestifts, einer Schraube oder eines Bolzens in die Nut 12 des ersten bzw. zweiten Profils 2, 3 einzubringen.

Wie in FIG. 2 und FIG. 3 angedeutet, sind die Sollbruchstellen 7 in dem Isolierstegbereich 5 jeweils derart ausgebildet, bei Einwirken oder bei Überschreiten eines Betrags einer insbesondere vorab festgelegten oder festlegbaren Kraftkomponente senkrecht zu der Erstreckungsrichtung des Isolierstegbereichs 5 der Isolieranordnung 4 zu versagen und dadurch eine kraftschlüssige Verbindung zwischen dem ersten und zweiten Endbereich des Isolierstegbereichs 5 und einem mittleren Bereich des Isolierstegbereichs 5 aufzuheben.

Insbesondere ist dabei vorgesehen, dass die Sollbruchstellen 7 in unmittelbarer Nähe des ersten bzw. zweiten Endbereichs des Isolierstegbereichs 5 angeordnet sind.

Wie bereits angedeutet, kommt bei der in FIG. 2 oder in FIG. 3 gezeigten Ausführungsform der erfindungsgemäßen Profilanordnung 1 als Isolieranordnung 4 insbesondere ein Kunststoffhohlprofil zum Einsatz.

Im Einzelnen weist die Isolieranordnung 4 einen ersten sich zumindest teil- oder bereichsweise zumindest im Wesentlichen senkrecht zu der Erstreckungsrichtung des Isolierstegbereichs 5 erstreckenden Wandbereich 8 am ersten Endbereich des Isolierstegbereichs 5 und einen zweiten sich zumindest teil- oder bereichsweise zumindest im Wesentlichen senkrecht zu der Erstreckungsrichtung des Isolierstegbereichs 5 erstreckenden Wandbereich 9 am zweiten Endbereich des Isolierstegbereichs 5 auf, wobei diese beiden Wandbereiche 8, 9 über einen beabstandet von dem Isolierstegbereich 5 verlaufenden Wandbereich 10 derart miteinander verbunden sind, dass von dem Isolierstegbereich 5, dem ersten und zweiten Wandbereich 8, 9 sowie dem den ersten und zweiten Wandbereich 8, 9 verbindenden Wandbereich 10 ein Innenraumbereich der Isolieranordnung 4 begrenzt wird.

Dieser Innenraumbereich der Isolieranordnung 4 kann bedarfsweise mit einem Isoliermaterial, insbesondere einem Schaummaterial, gefüllt sein.

Ebenfalls ist es denkbar, dass in dem Innenraumbereich der Isolieranordnung 4 ein Zwischensteg insbesondere integral ausgebildet ist, der sich senkrecht zu der Erstreckungsrichtung des Isolierstegbereichs 5 erstreckt. Der Zwischensteg in dem Innenraumbereich der Isolieranordnung 4 kann den Isolierstegbereich 5 mit dem den ersten und zweiten Wandbereich 8, 9 verbindenden Wandbereich 10 verbinden.

Zu erkennen ist ferner, dass an dem ersten und zweiten Wandbereich 8, 9 der Isolieranordnung 4 jeweils ein sich senkrecht zu der Erstreckungsrichtung des Isolierstegbereichs 5 erstreckender Stegbereich 11 vorzugsweise integral ausgebildet ist, welcher ausgeführt ist, in eine Nut 12 des ersten bzw. zweiten Profils 2, 3 einzugreifen und dort eine form- und/oder kraftschlüssige Verbindung auszubilden.

Vorzugsweise ist die Isolieranordnung 4 als ein einstückiges Kunststoff-Bauteil ausgeführt.

In FIG. 3 ist eine exemplarische Ausführungsform der erfindungsgemäßen Profilanordnung 1 gezeigt, wobei diese als Rahmenprofil ausgeführt ist. Die dort zum Einsatz kommende Isolieranordnung 4 entspricht in struktureller und funktioneller Hinsicht der bereits unter Bezugnahme auf die Darstellung in FIG. 2 beschriebenen Ausführungsform. Zur Vermeidung von Wiederholungen wird auf die vorherigen Ausführungen verwiesen.

FIG. 4 zeigt schematisch und in einer Schnittansicht eine aus dem Stand der Technik bekannte Flügelrahmenkonstruktion, bei welcher die inneren Profile 102 jeweils mittels zweier Isolierstege 104 mit jeweils einem äußeren Profil 103 verbunden sind.

FIG. 5zeigt schematisch und in einer Schnittansicht die Flügelrahmenkonstruktion gemäß FIG. 4 mit der erfindungsgemäßen Isolieranordnung 4.

Die Erfindung ist nicht auf die in den Zeichnungen gezeigten Ausführungsformen beschränkt, sondern ergibt sich aus einer Zusammenschau sämtlicher hierin offenbarter Merkmale.

### Bezugszeichenliste

- 1: Profilanordnung
- 2: erstes Profil
- 3: zweites Profil
- 4: Isolieranordnung
- 5: Isolierstegbereich
- 6: hinterschnittene Nut des ersten/zweiten Profils
- 7: Sollbruchstelle
- 8: erster Wandbereich
- 9: zweiter Wandbereich
- 10: verbindender Wandbereich
- 11: Stegbereich
- 12: Nut des ersten/zweiten Profils

- 101: Profilanordnung/Verbundprofil (Stand der Technik)
- 102: erstes Profil (Stand der Technik)
- 103: zweites Profil (Stand der Technik)
- 104: Isoliersteg (Stand der Technik)

## Patentansprüche

1. Profilanordnung (1), insbesondere Profilanordnung (1) zum Ausbilden einer Rahmenkonstruktion vorzugsweise einer Tür-, Fenster- oder Dachanordnung, wobei die Profilanordnung (1) Folgendes aufweist:
- ein erstes in einer bestimmungsgemäßen Anwendung der Profilanordnung (1) insbesondere innenseitiges Profil (2) aus einem ersten Material, insbesondere aus einem Leichtmetall;
- ein zweites in einer bestimmungsgemäßen Anwendung der Profilanordnung (1) insbesondere außenseitiges Profil (3) aus einem zweiten Material, insbesondere aus einem Leichtmetall; und
- eine Isolieranordnung (4) aus einem dritten Material, insbesondere aus einem Kunststoffmaterial,
wobei die Isolieranordnung (4) das erste Profil (2) mit dem zweiten Profil (3) bei gleichzeitiger Vermeidung oder zumindest Reduzierung einer Wärmebrücke verbindet,
**dadurch gekennzeichnet, dass**
im Rahmen eines Recycling-Prozesses die Isolieranordnung (4) zumindest im Wesentlichen von dem ersten Profil (2) und/oder dem zweiten Profil (3) trennbar ist, wobei die Isolieranordnung (4) mindestens einen sich von dem ersten Profil (2) in Richtung des zweiten Profils (3) erstreckenden Isolierstegbereich (5) aufweist, welcher einen dem ersten Profil (2) zugewandten ersten Endbereich aufweist, der mit dem ersten Profil (2), insbesondere über eine hinterschnittene Nut (6) des ersten Profils (2), kraft- und/oder formschlüssig verbunden ist, und welcher einen dem zweiten Profil (3) zugewandten zweiten Endbereich aufweist, der mit dem zweiten Profil (3), insbesondere über eine hinterschnittene Nut (6) des zweiten Profils (3), kraft- und/oder formschlüssig verbunden ist, wobei in einem Bereich des ersten Endbereichs und/oder des zweiten Endbereichs des mindestens einen sich von dem ersten Profil (2) in Richtung des zweiten Profils (3) erstreckenden Isolierstegbereichs (5) der Isolieranordnung (4) mindestens eine Sollbruchstelle (7) ausgeführt ist.

2. Profilanordnung (1) nach Anspruch 1,
wobei der mindestens eine Isolierstegbereich (5) der Isolieranordnung (4) an seinem ersten und zweiten Endbereich jeweils einen sich senkrecht zu der Erstreckungsrichtung des mindestens einen Isolierstegbereichs (5) erstreckenden Stegbereich (11) aufweist, welcher ausgebildet ist, in eine Nut (12) des ersten bzw. zweiten Profils (2, 3) einzugreifen und dort eine form- und/oder kraftschlüssige Verbindung auszubilden.

3. Profilanordnung (1) nach Anspruch 2,
wobei zum Ausbilden einer kraft- und/oder formschlüssigen Verbindung des in die Nut (12) des ersten bzw. zweiten Profils (2, 3) eingreifenden Stegbereichs (11) der Isolieranordnung (4) mindestens ein die Nut (12) des ersten bzw. zweiten Profils (2, 3) ausbildender Stegbereich (11) vorzugsweise plastisch verformt wird.

4. Profilanordnung (1) nach Anspruch 2 oder 3,
wobei zum Ausbilden einer form- und/oder kraftschlüssigen Verbindung des in die Nut (12) des ersten bzw. zweiten Profils (2, 3) eingreifenden Stegbereichs (11) der Isolieranordnung (4) mindestens ein Sicherungselement, insbesondere in Gestalt eines Gewindestifts, einer Schraube oder eines Bolzens, in die Nut (12) des ersten bzw. zweiten Profils (3) eingebracht ist.

5. Profilanordnung (1) nach einem der Ansprüche 1 bis 4,
wobei die mindestens eine Sollbruchstelle (7) ausgebildet ist, bei Einwirken oder bei Überschreiten eines Betrags einer insbesondere vorab festgelegten oder festlegbaren Kraftkomponente senkrecht zu der Erstreckungsrichtung des mindestens einen Isolierstegbereichs (5) der Isolieranordnung (4) zu versagen und dadurch eine kraftschlüssige Verbindung zwischen dem ersten und/oder zweiten Endbereich des Isolierstegbereichs (5) der Isolieranordnung (4) und einem mittleren Bereich des Isolierstegbereichs (5) der Isolieranordnung (4) zwischen dem ersten und dem zweiten Endbereich des Isolierstegbereichs (5) der Isolieranordnung (4) aufzuheben.

6. Profilanordnung (1) nach Anspruch 5,
wobei die Kraftkomponente senkrecht zu der Erstreckungsrichtung des mindestens einen Isolierstegbereichs (5) der Isolieranordnung (4) derart vorab festgelegt ist, dass die zum Versagen der mindestens einen Sollbruchstelle (7) des mindestens einen Isolierstegbereichs (5) der Isolieranordnung (4) notwendige Mindestkraftkomponente nicht während einer bestimmungsgemäßen Anwendung der Profilanordnung (1) auftritt, insbesondere nicht auftritt aufgrund einer thermisch bedingten unterschiedlichen Ausdehnung, insbesondere Längenausdehnung, des ersten und zweiten Profils (3).

7. Profilanordnung (1) nach einem der Ansprüche 1 bis 6,
wobei die mindestens eine Sollbruchstelle (7) in unmittelbarer Nähe des ersten und/oder zweiten Endbereichs des Isolierstegbereichs (5) der Isolieranordnung (4) in dem mindestens einen Isolierstegbereich (5) der Isolieranordnung (4) ausgebildet ist.

8. Profilanordnung (1) nach einem der Ansprüche 1 bis 7,
wobei die Isolieranordnung (4) einen ersten sich zumindest teil- oder bereichsweise zumindest im Wesentlichen senkrecht zu der Erstreckungsrichtung des mindestens einen Isolierstegbereichs (5) erstreckenden Wandbereich (8) am ersten Endbereich des mindestens einen Isolierstegbereichs (5) und einen zweiten sich zumindest teil- oder bereichsweise zumindest im Wesentlichen senkrecht zu der Erstreckungsrichtung des mindestens einen Isolierstegbereichs (5) erstreckenden Wandbereich (9) am zweiten Endbereich des mindestens einen Isolierstegbereichs (5) aufweist, welche über einen beabstandet von dem mindestens einen Isolierstegbereich (5) verlaufenden Wandbereich (10) derart miteinander verbunden sind, dass von dem mindestens einen Isolierstegbereich (5), dem ersten und zweiten Wandbereich (8, 9) und dem den ersten und zweiten Wandbereich (8, 9) verbindenden Wandbereich (10) ein Innenraumbereich der Isolieranordnung (4) begrenzt wird.

9. Profilanordnung (1) nach Anspruch 8,
wobei zumindest teil- oder bereichsweise in dem Innenraumbereich der Isolieranordnung (4) ein Isoliermaterial, insbesondere ein Schaummaterial, aufgenommen ist.

10. Profilanordnung (1) nach Anspruch 8 oder 9,
wobei der mindestens eine Isolierstegbereich (5), der erste und zweite Wandbereich (8, 9) und der den ersten und zweiten Wandbereich (8, 9) verbindende Wandbereich (10) der Isolieranordnung (4) als einstückiges Bauteil ausgeführt sind.

11. Profilanordnung (1) nach einem der Ansprüche 8 bis 10,
wobei in dem Innenraumbereich der Isolieranordnung (4) mindestens ein sich senkrecht zu der Erstreckungsrichtung des mindestens einen Isolierstegbereichs (5) verlaufender Zwischensteg ausgebildet ist, insbesondere integral ausgebildet ist,
wobei der mindestens eine Zwischensteg in dem Innenraumbereich der Isolieranordnung (4) vorzugsweise den mindestens einen Isolierstegbereich (5) mit dem den ersten und zweiten Wandbereich (8, 9) verbindenden Wandbereich (10) verbindet.

12. Profilanordnung (1) nach einem der Ansprüche 8 bis 11,
wobei an dem ersten und/oder zweiten Wandbereich (8, 9) mindestens ein sich senkrecht zu der Erstreckungsrichtung des mindestens einen Isolierstegbereichs (5) erstreckender Stegbereich (11) vorzugsweise integral ausgebildet ist, welcher ausgeführt ist, in eine Nut (12) des ersten bzw. zweiten Profils (3) einzugreifen und dort eine form- und/oder kraftschlüssige Verbindung auszubilden.

13. Profilanordnung (1) nach einem der Ansprüche 8 bis 12,
wobei die mindestens eine Sollbruchstelle (7) zwischen dem sich senkrecht zu der Erstreckungsrichtung des mindestens einen Isolierstegbereichs (5) erstreckenden Stegbereich (11) und dem ersten Wandbereich (8) bzw. zwischen dem sich senkrecht zu der Erstreckungsrichtung des mindestens einen Isolierstegbereichs (5) erstreckenden Stegbereich (11) und dem zweiten Wandbereich (9) der Isolieranordnung (4) ausgebildet ist.

14. Profilanordnung (1) nach einem der Ansprüche 1 bis 13,
wobei die mindestens eine Sollbruchstelle (7) derart ausgeführt ist, dass bei einem Versagen der Sollbruchstelle (7) der sich senkrecht zu der Erstreckungsrichtung des mindestens einen Isolierstegbereichs (5) erstreckende Stegbereich (11) von dem mindestens einen Isolierstegbereich (5) getrennt wird.

15. Isolieranordnung (4) zum thermischen Trennen eines ersten Profils (2) von einem zweiten Profil (3) einer Profilanordnung (1), insbesondere einer Profilanordnung (1) nach einem der Ansprüche 1 bis 14, wobei die Isolieranordnung (4) als ein Kunststoffhohlprofil ausgeführt ist und mindestens einen ersten Stegbereich (11) aufweist, welcher ausgebildet ist, in eine Nut (12) des ersten Profils (2) einzugreifen und dort eine form- und/oder kraftschlüssige Verbindung auszubilden, wobei der mindestens eine erste Stegbereich (11) über eine Sollbruchstelle (7) mit dem Kunststoffhohlprofil der Isolieranordnung (4) verbunden ist.
